# EUROPÄISCHE PATENTSCHRIFT

(11) **EP 1 140 306 B1**
(45) Veröffentlichungstag und Bekanntmachung des Hinweises auf die Patenterteilung: **18.09.2002**
(21) Anmeldenummer: 99964588.0
(22) Anmeldetag: 17.12.1999
(51) Int. Cl.: A63G 7/00

(54) **BELUSTIGUNGSVORRICHTUNG**
AMUSEMENT DEVICE
ATTRACTION FORAINE

(30) Priorität: 22.12.1998 DE 29822644 U
(43) Veröffentlichungstag der Anmeldung: 10.10.2001
(73) Patentinhaber: Saiko, Alfons, 8942 Oberrieden (CH); Spieldiener, Reinhold, 9494 Schaan (LI); Spieldiener, Robert, 9490 Vaduz (LI); Spieldiener, Patrick, 9494 Schaan (LI)
(72) Erfinder: Saiko, Alfons, 8942 Oberrieden (CH); Spieldiener, Reinhold, 9494 Schaan (LI); Spieldiener, Robert, 9490 Vaduz (LI); Spieldiener, Patrick, 9494 Schaan (LI)
(74) Vertreter: Ernicke, Hans-Dieter, Dipl.-Ing.
(86) Internationale Anmeldenummer: EP9910042
(87) Internationale Veröffentlichungsnummer: WO00037155

(56) Entgegenhaltungen:
- WO-A-98/45007
- DE-A- 2 832 991
- DE-C- 104 899
- FR-A- 2 721 888

## Beschreibung

Die Erfindung bezieht sich auf eine Fördervorrichtung für schienengebundene Fahrzeuge oder Fahrzeugzüge zur Überwindung des Anstiegs bei einer Berg- und Talstrecke, insbesondere für Belustigungsvorrichtungen, bei der eine längs der Schienen in einer Führung geführte Schlepphilfe lösbar über einen Kettenhaken oder dergleichen mit dem Fahrzeug in Eingriff gebracht wird.

Solche Förderstrecken kommen beispielsweise bei Belustigungsvorrichtungen, insbesondere bei Achterbahnen, Berg- und Talbahnen als Aufzughilfe für die Fahrzeuge vor. Die Fahrzeuge werden motorisch auf die höchste Stelle der Belustigungsvorrichtung gebracht, um von dort mit Schwung selbständig die Strecke zu durchfahren. Zur motorischen Aufwärtsbewegung der Fahrzeuge werden endlose und längs der Schienen geführte Kettentriebe verwendet, die sich längs der Bergstrecke zwischen den Schienen erstrecken (DE-OS 28 32 991). Das einzelne Fahrzeug wird mittels eines Kettenhakens von diesen umlaufenden Ketten bis zum höchsten Punkt der Belustigungsvorrichtung mitgeschleppt, um sich dort von der Aufzugskette zu lösen. Eine solche umlaufende Förderkette weist besonders bei großen Höhenunterschieden ein erhebliches Gewicht auf und bedarf der ständigen Wartung wegen des hohen Verschleißes. Wegen des Polygonaffektes an ihren Umlenkrädern ist die Fördergeschwindigkeit der vorbekannten Aufzughilfe begrenzt. Außerdem sind Geräuschbildungen an Umlenk- und Antriebsrädern erheblich.

Wenn das Ziel gesteckt ist, den Höhenunterschied und die Steilheit der Aufzugstrecke wesentlich zu vergrößern, ist die vorbekannte Aufzughilfe weder kommerziell noch technisch von Vorteil.

Der Erfindung liegt die Aufgabe zugrunde, eine Förderhilfe zu entwickeln, die zur Überwindung großer Höhenunterschiede geeignet ist, einer umlaufenden Förderkette nicht bedarf, weniger Kosten verursacht und eine höhere Fördergeschwindigkeit bei geringerer Geräuschbildung zulässt.

Die Lösung der erfindungsgemäßen Aufgabe besteht darin, daß die Schlepphilfe aus einem endlichen Abschnitt, insbesondere Kettenabschnitt besteht, der mit seinem vorderen Ende mit dem ansteigenden Abschnitt eines endlos geführten Seilzuges verbunden ist und von diesem längs des Anstiegs der Bergstrecke aufwärts bis über den Scheitel der Bergstrecke gezogen und anschließend wieder abwärts bewegt wird, wobei der Abschnitt in seiner Ausgangs- und Ruhestellung mit dem rückwärtigen Ende unter dem wartenden Fahrzeug zu liegen kommt und sich mit seinem vorderen Ende oberhalb der aüßersten Umlenkrolle des Seilzuges befindet, die sich im Fußbereich des Anstiegs der Bergstrecke befindet.

Diese Maßnahme hat den Vorteil, daß der endliche Abschnitt während seiner Rückwärtsbewegung bis unter das wartende Fahrzeug geschoben wird und dort mit ihm über den Kettenhaken verbunden werden kann, während das vordere Ende des Abschnittes sich schon im Fußbereich des Anstiegs befindet. Dadurch gelangt der Seilzug nicht in den konkaven Übergangsbereich am unteren Ende des Anstiegs der Bergstrecke.

Der Gegenstand der Erfindung ist mit großem Vorteil bei Belustigungsvorrichtungen aller Art anstelle der vorbekannten Aufzughilfen einsetzbar. Dabei läßt die Erfindung größere Höhenunterschiede und steilere Steigungswinkel sowie höhere Fördergeschwindigkeiten zu.

Fördervorrichtungen nach der Erfindung sind aber auch in anderen Fachgebieten, beispielsweise in der industriellen Fördertechnik, einsetzbar, wo es darum geht, schienengebundene Fahrzeuge an bestimmten Stellen aus dem Stillstand zu beschleunigen oder über Anstiege hinwegzubewegen.

Es ist zwar durch die US-A-1,084,390 eine Belustigungsvorrichtung bekannt, bei der ein Fahrzeug längs einer nach oben offenen U-förmigen Strecke gleich einer Schaukelbewegung hin- und herbewegt wird. An einem längs eines Schenkels gleitenden konkaven Abschnitt eines endlosen Seilzuges ist ein Mitnehmer befestigt, der das Fahrzeug bis zur obersten Stelle dieses Schenkels mitnimmt und dort durch Ausklinkung zur Abfahrt freigibt. Hierbei schabt das Seil am Metallprofil des Schenkels entlang und bedarf daher eines erheblichen Schmiermitteleinsatzes.

Im Gegensatz hierzu wird bei der Erfindung eine konkave Führung des Seilzuges im Bereich des ansteigenden Abschnitts gänzlich vermieden, so dass der Seilzug entweder linear oder konvex über Führungsrollen geführt werden kann.

In den Unteransprüchen sind zahlreiche Ausgestaltungen der Erfindung offenbart.

Vorteilhafterweise ist der Seilzug mit seinen beiden Enden mit dem vorderen Ende des Kettenabschnittes verbunden. Auf diese Weise wird der Kettenabschnitt bei Aufwärtsbewegung gezogen und bei Rückwärtsbewegung geschoben.

Im Rahmen eines Ausführungsbeispieles besteht der einzelne Abschnitt aus nur wenigen Kettengliedern, die über Führungsrollen in einer eigenen, längs der Schienen sich erstreckenden Führung geführt sind. Erfindungsgemäß bilden der Kettenabschnitt und der Seilzug eine über ein Seilantriebsaggregat, z. B. eine Winde oder ein Adhäsivantrieb, geführte getriebene Förderstrecke.

Anstelle von Kettengliedern können aber auch andere Schlepphilfen, z. B. Stangen mit Führungsrollen oder dergleichen, verwendet werden.

Ein weiteres Ausführungsbeispiel der Erfindung besteht darin, daß eine Umlenkrolle für den Seilzug sich am Fuß des Anstiegs der Bergstrecke befindet, derart, daß der Seilzug vom Umfang der Umlenkrolle linear über das vorauslaufende Ende des Abschnittes ansteigt. Auf diese Weise kann der Seilzug leicht geführt werden, weil er oberhalb der Umlenkrolle nur konvexen und keinen konkaven Krümmungen ausgesetzt ist.

Der Abschnitt braucht nur so lang zu sein, daß sein rückwärtiges Ende unter das in Horizontallage befindliche Fahrzeug geschoben werden kann. Um das Fahrzeug eine Bergstrecke aufwärts zu bewegen, braucht dieses lediglich mit dem Abschnitt über einen Kettenhaken in Verbindung gebracht zu werden, was an sich bekannt ist, woraufhin der Seilzug den Abschnitt so weit aufwärts bewegt, bis das mitgeschleppte Fahrzeug über den Scheitelpunkt der Bergstrecke hinweggelangt und von dort aus eigenem Schwung voranbewegbar ist. Sobald sich das Fahrzeug vom Abschnitt gelöst hat, wird dieser durch Umkehr des Seilzugantriebes wieder in die Ausgangsposition zurückgeschoben, um dort das nächste Fahrzeug aufzunehmen.

Daraus ist ersichtlich, daß solche verhältnismäßig kurzen Abschnitte an beliebiger Stelle der Fahrbahnstrecke angeordnet werden können, beispielsweise auch auf ebenen Strecken.

Es erweist sich als vorteilhaft, wenn das einzelne Kettenglied des Abschnittes die gleiche Länge wie der Achsabstand der Laufräder des Fahrzeuges besitzt. Auf diese Weise gelingt es, das einzelne Kettenglied immer parallel und in gleichem Abstand zum Fahrzeug zu führen, ohne daß starke Krümmungen der Fahrbahn sich auswirken können.

Der Abstand der Seilrollen ist bei gekrümmtem Streckenverlauf wesentlich kleiner als bei geradem Streckenverlauf. Dadurch wird die Seilablenkung verringert und somit der Seilverschleiß wesentlich reduziert.
#

Um die Länge des einzelnen Seilzuges so gering wie möglich zu halten, sieht die Erfindung vor, daß sich der Seilzug nach Überwinden der Bergstrecke von der Führung löst und zum Seilantriebsaggregat zurückgeführt ist. Dieses kann drehrichtungsumkehrbar ausgebildet sein, um mit einem einzigen Seilzug die Vor- und Rückwärtsbewegung des Kettenabschnittes zu ermöglichen. Es ist allerdings auch möglich, zwei parallel zueinander angeordnete und gegensinnig antreibbare Seilzüge zu verwenden, die jeweils einem eigenen Seilantriebsaggregat zugeordnet sind.

Die konstruktive Ausbildung der Ketten- und Seilzugführung ergibt sich in einem Ausführungsbeispiel aus den Unteransprüchen 11 und 12 sowie aus der Beschreibung.

In der Zeichnung ist die Erfindung beispielsweise und schematisch dargestellt. Es zeigen:
- Figur 1:: eine Seitenansicht auf eine Bergstrecke einer Belustigungsvorrichtung mit einem endlichen Kettenabschnitt,
- Figur 2:: einen Schnitt nach der Linie II-II durch einen Streckenabschnitt gemäß Figur 1 (in vergrößerter Darstellung),
- Figur 3:: eine Draufsicht auf ein Kettenglied eines endlichen Kettenabschnittes und
- Figur 4:: eine Seitenansicht auf einen Teil eines endlichen Kettenabschnittes mit einem darin eingreifenden Kettenhaken.

Im Ausführungsbeispiel der Figur 1 ist ein Teil einer Fahrbahn (1) in Seitenansicht gezeigt, auf der schienengebundene Fahrzeuge (2) mit Hilfe von Laufrädern (3) geführt werden. An eine ebene Talstrecke (7) schließt sich eine Bergstrecke (5) und eine stark gekrümmte obere Fahrbahnstrecke (4) an, die in eine Gefällestrecke (6) übergeht. Die Streckenführung kann beliebig gewählt werden.

Parallel zur Fahrbahn (1), welche durch Schienen (23) (vergleiche Figur 2) gebildet ist, wird ein endlicher Kettenabschnitt (8) zwangsweise in einer ortsfesten Führung (13) geführt. Das vordere Ende (34) des Kettenabschnittes (8) ist mit dem vorderen und rückwärtigen Ende (35, 36) eines Seilzuges (9) verbunden. Dieser Seilzug wird vom Fuß der Bergstrecke (5) parallel zur Fahrbahn (1) bis etwa zum Wendepunkt (18) der Gefällstrecke (6) geführt, um sich dort von der Fahrbahn (1) zu lösen und zu einem Seilantriebsaggregat (15) zu führen. Über Umlenkrollen und eine Spanneinrichtung (16) führt der Seilzug wieder zum vorauslaufenden Ende (34) des endlichen Kettenabschnittes (8). Wenn die Antriebswelle des Antriebsaggregats (15) in Uhrzeigerrichtung angetrieben wird, zieht der Seilzug (9) den Kettenabschnitt (8) die Bergstrecke (5) hoch und über den Scheitel der gekrümmten Fahrbahnstrecke (4) hinweg bis zu einer Stelle, wo sich das Fahrzeug (2) vom Kettenabschnitt (8) lösen kann. Aus dieser oberen Stellung des Kettenabschnittes (8) wird dieser dadurch wieder zurückbewegt, daß das Seilantriebsaggregat (15) nun entgegen der Uhrzeigerrichtung angetrieben wird. Dabei wird der Kettenabschnitt (8) durch seine Führung (13) in die Ausgangslage zurückgeschoben, während das vordere Ende (36) des Seilzuges (9) am vorauslaufenden Ende (34) des Kettengliedes (26) zurückzieht.

Es ist auch möglich, zwei voneinander unabhängige und gegensinnig antreibbare Seilzüge (9) mit dem vorauslaufenden Ende (34) des Kettenabschnittes (8) zu verbinden.

Wesentlich ist die Lage der Umlenkrolle (17) am Fuß der Bergstrecke (5). Dadurch wird das vordere Ende (36) des Seilzuges (9) fluchtend zur Bergstrecke (5) bis zum vorderen Ende (10) des Kettenabschnittes (8) geführt und die Führung des Seilzuges (9) längs einer konkaven Krümmung vermieden.

Die Führung für den einzelnen Kettenabschnitt (8) ergibt sich beispielsweise aus dem Querschnitt gemäß Figur 2.

Damit die einzelnen Kettenglieder (26) des Kettenabschnittes (8) immer parallel zum Fahrzeug (2)-auch in den stark gekrümmten Abschnitten (4) - geführt werden, wird der Kettenabschnitt (8) so dimensioniert, daß die Länge (12) eines Kettengliedes (26) gleich groß ist dem Abstand (11) der Achsen (3) der Fahrzeuge. Aus Figur 1 sieht man, daß die Seilrollen (14) zur Führung des Seilzuges (9) entlang von geradlinigen Fahrbahnstrecken (5) einen größeren Abstand voneinander als im Bereich gekrümmter Fahrbahnstrecken (4) besitzen. Bei stark gekrümmten Fahrbahnstrecken (4) empfiehlt sich sogar ein minimaler Abstand der Seilrollen (14), um den Seilverschleiß so gering wie möglich zu halten.

Beim Ausführungsbeispiel der Figur 2 ist dargestellt, wie ein endlicher Kettenabschnitt (8) längs der Fahrbahn (1) geführt werden kann. Die Fahrbahn weist in üblicher Weise zwei parallel zueinander angeordnete Schienen (22,23) auf, die über Streben (25) mit einem zentralen, längs der Fahrbahn (1) sich erstreckenden Tragrohr (24) in üblicher Weise verbunden sind. Von den Schienen (22,23) erstrecken sich Quertraversen (32,33) bis zu U-förmigen Führungsprofilen (20,21), deren Hohlräume einander zugekehrt sind. In diesen Führungsprofilen (20,21) sind Führungsrollen (29,30) beweglich, die jeweils am Anfang und am Ende eines einzelnen Kettengliedes (26) angeordnet sind. Das einzelne Kettenglied (26) besteht aus zwei parallel zueinander mit Abstand angeordneten Leisten (27,28), zwischen denen ein Abstand vorhanden ist, der zum Eingreifen des Kettenhakens (19) benötigt wird. Dieser Kettenhaken (19) wirkt mit den Achsen (37) der Führungsrollen (29,30) zusammen.

Dicht unterhalb der Leisten (27,28) wird im Bereich des Abstandes zwischen ihnen der Seilzug (9) geführt. Beim Beispiel der Figur 2 ist angedeutet, daß im Tragrohr (24) Seilrollen (14) über Achsen (31) drehbar gelagert sind. Die Führung des Seilzuges (9) kann auch auf andere Weise gelöst werden. Die Aufrechterhaltung der Parallelität der Seilzugführung (9) zur Kettengliedführung (13) ist zweckmäßig.

In Figur 3 ist in Draufsicht ein einzelnes Kettenglied (26) gezeigt. Das jeweils vordere Kettenglied (26) weist im Bereiche seines vorauslaufenden Endes (34) eine Verbindung mit dem rückwärtigen Ende (35) sowie dem vorderen Ende (36) des Seilzuges auf. Wird der Seilzug (9) in Pfeilrichtung bewegt, dann erfolgt eine Aufwärtsbewegung des endlichen Kettenabschnittes (8) längs der Bergstrecke (5). Wird der Seilzug (9) in umgekehrter Richtung bewegt, dann wird der endliche Kettenabschnitt (8) in die Ausgangsstellung zurückgeschoben. Man erkennt aus Figur 3 auch die parallel und im Abstand zueinander sich erstreckende Anordnung der Leisten (27, 28) des einzelnen Kettengliedes (26) und die Führung des Seilzuges (9) zwischen diesen Leisten (27, 28).

In Figur 4 ist dargestellt, wie der einzelne Kettenhaken (19) des Fahrzeuges (2) auf die Achse (37) einer der Führungsrollen (29,30) einwirkt. Der Kettenhaken (19) ist um das Schwenklager (38) drehbar geführt und fällt durch Schwerkraft oder eine Feder von selbst in die Achse (37) des Kettengliedes (26) ein.

Aus Figur 1 erkennt man, daß der Kettenhaken (19) am mittleren Fahrzeug (2) eines Fahrzeugzuges angeordnet ist. Dadurch werden die Kupplungen der Fahrzeuge weniger belastet, weil die Hälfte des Fahrzeugzuges geschoben und nur die andere Hälfte des Fahrzeugzuges gezogen wird.

### BEZUGSZEICHENLISTE

- 1: Fahrbahn
- 2: Fahrzeug
- 3: Laufrad
- 4: Scheitel der Bergstrecke
- 5: Bergstrecke
- 6: Gefällestrecken
- 7: Talstrecke
- 8: endlicher Kettenabschnitt
- 9: Seilzug
- 10: Anlenkung der Seilzugenden
- 11: Abstand der Laufradachse
- 12: Länge eines Kettengliedes
- 13: Führung für die Kettenglieder
- 14: Seilrollen
- 15: Seilantriebsaggregat (Winde oder Adhäsivantrieb)
- 16: Spanneinrichtung
- 17: Umlenkrollen
- 18: Wendepunkt
- 19: Kettenhaken
- 20: U-Führungsprofil
- 21: U-Führungsprofil
- 22: Schiene
- 23: Schiene
- 24: Tragrohr
- 25: Strebe
- 26: Kettenglied
- 27: Leiste
- 28: Leiste
- 29: Führungsrolle
- 30: Führungsrolle
- 31: Achse
- 32: Traverse
- 33: Traverse
- 34: vorauslaufendes Ende des Kettengliedes
- 35: rückwärtiges Ende des Seilzuges
- 36: vorderes Ende des Seilzuges
- 37: Achse der Führungsrollen
- 38: Schwenklager

## Patentansprüche

1. Fördervorrichtung für schienengebundene Fahrzeuge (2) zur Überwindung des Anstiegs bei einer Bergund Talstrecke, insbesondere für Belustigungsvorrichtungen, bei der eine längs der Schienen in einer Führung (13) geführte Schlepphilfe lösbar über einen Kettenhaken (19) oder dergleichen mit dem Fahrzeug in Eingriff gebracht wird, **dadurch gekennzeichnet, dass** die Schlepphilfe aus einem endlichen Abschnitt, insbesondere Kettenabschnitt (8), besteht, der mit seinem vorderen Ende (34) mit dem ansteigenden Abschnitt eines endlos geführten Seilzuges (9) verbunden ist und von diesem längs des Anstiegs der Bergstrecke aufwärts bis über den Scheitel der Bergstrecke gezogen und anschließend wieder abwärts bewegt wird, wobei der Abschnitt (8) in seiner Ausgangsund Ruhestellung mit dem rückwärtigen Ende unter dem wartenden Fahrzeug (2) zu liegen kommt und sich mit seinem vorderen Ende oberhalb der äuβersten Umlenkrolle (17) des Seilzuges (9) befindet, die sich im Fußbereich des Anstiegs der Bergstrecke befindet.

2. Fördervorrichtung nach Anspruch 1, **dadurch gekennzeichnet, daß** der Abschnitt (8) aus einigen Kettengliedern (26) besteht, die über Führungsrollen (29,30) in einer eigenen, längs der Schienen (22,23) sich erstreckenden Führung (13) geführt sind.

3. Fördervorrichtung nach Anspruch 2, **dadurch gekennzeichnet, daß** ein einzelnes Kettenglied (26) des Abschnittes (8) die gleiche Länge (12) wie der Achsabstand (11) der Laufräder (3) des Fahrzeuges (2) besitzt.

4. Fördervorrichtung nach Anspruch 1 oder einem der folgenden, **dadurch gekennzeichnet, daß** der Abschnitt (8) und der Seilzug (9) einen über ein Seilantriebsaggregat (15), z. B. Winde oder Adhäsivantrieb, geführten endlosen Antrieb bilden.

5. Fördervorrichtung nach Anspruch 4, **dadurch gekennzeichnet, daß** eine Umlenkrolle (17) für den Seilzug (9) sich am Fuß des Anstiegs der Bergstrecke (5) befindet, derart, daß der Seilzug (9) vom Umfang der Umlenkrolle (17) linear über das vorauslaufende vordere Ende (34) des Abschnittes (8) ansteigt.

6. Fördervorrichtung nach Anspruch 1 oder einem der folgenden, **dadurch gekennzeichnet, daß** der Seilzug (9) parallel zur Führung (13) über eine aus Seilrollen (14) oder Gleitelementen gebildete Führung (14) geführt ist.

7. Fördervorrichtung nach Anspruch 5, **dadurch gekennzeichnet, daß** der Abstand der Seilrollen (14) bei gekrümmtem Streckenverlauf (4) wesentlich kleiner als bei geradem Streckenverlauf (5) ist.

8. Fördervorrichtung nach Anspruch 4 und 6, **dadurch gekennzeichnet, daß** der Seilzug (9) sich hinter dem Scheitel der Bergstrecke (5) von der Führung (13) löst und zum Seilantriebsaggregat (15) zurückgeführt ist.

9. Fördervorrichtung nach Anspruch 4, 5 oder 8, **dadurch gekennzeichnet, daß** das Seilantriebsaggregat (15) drehrichtungsumkehrbar ausgebildet ist.

10. Fördervorrichtung nach Anspruch 2 oder 3,**dadurch gekennzeichnet, daß** zwischen den Schienen (23) zwei im Abstand voneinander angeordnete, U-förmige und mit ihren Hohlräumen gegeneinander gerichtete Führungsprofile (20,21) für die Aufnahme der mit den Kettengliedern (26) verbundenen Führungsrollen (29,30) angeordnet sind, und daß das einzelne Kettenglied (26) aus zwei einen Abstand voneinander bildenden Leisten (27,28) besteht, wobei der Kettenhaken (19) des Fahrzeuges (2) zwischen den Leisten (27,28) mit jeweils einer Achse (37) der Führungsrollen (29,30) zusammenwirkt.

11. Belustigungsvorrichtung nach Anspruch 6 und 10, **dadurch gekennzeichnet, daß** die Führung (14) des Seilzuges (9) sich knapp unterhalb der Kettenglieder (26) im Bereich des zwischen den Leisten (27,28) der Kettenglieder (26) befindlichen Abstandes erstreckt.

## Claims

1. Conveying device for rail-mounted vehicles (2) for overcoming the ascent in an uphill and downhill section, in particular for amusement devices, in which a dragging aid, which is guided along the rails in a guide (13), is brought releasably into engagement with the vehicle via a chain hook (19) or the like, **characterized in that** the dragging aid comprises a finite section, in particular a chain section (8), which is connected by its front end (34) to the rising section of a continuous cable pull (9) and is pulled upwards by the latter along the ascent of the uphill section until it passes over the apex of the uphill section and is then moved downwards again, the section (8), in its initial and rest position, coming to rest with the rear end under of the waiting vehicle (2) and being situated with its front end above the outermost deflection pulley (17) of the cable pull (9), which pulley is situated in the foot region of the ascent of the uphill section.

2. Conveying device according to Claim 1, **characterized in that** the section (8) comprises a number of chain links (26) which are guided in a dedicated guide (13) extending along the rails (22, 23), over guide rollers (29, 30).

3. Conveying device according to Claim 2, **characterized in that** an individual chain link (26) of the section (8) is the same length (12) as the axial distance (11) between the running wheels (3) of the vehicle (2).

4. Conveying device according to Claim 1 or according to one of the following claims, **characterized in that** the section (8) and the cable pull (9) form an endless drive which is guided via a cable-driving unit (15), for example a winch or an adhesive drive.

5. Conveying device according to Claim 4, **characterized in that** a deflection pulley (17) for the cable pull (9) is situated at the foot of the ascent of the uphill section (5) in such a manner that the cable pull (9) rises from the circumference of the deflection pulley (17) linearly over the leading, front end (34) of the section (8).

6. Conveying device according to Claim 1 or one of the following claims, **characterized in that** the cable pull (9) is guided parallel to the guide (13) via a guide (14) formed from cable rollers (14) or sliding elements.

7. Conveying device according to Claim 5, **characterized in that** the distance between the cable rollers (14) in the curved extent (4) is substantially smaller than in the straight extent (5).

8. Conveying device according to Claim 4 and 6, **characterized in that** the cable pull (9) is released from the guide (13) after the apex of the uphill section (5) and is returned to the cable-driving unit (15).

9. Conveying device according to Claim 4, 5 or 8, **characterized in that** the cable-driving unit (15) is designed such that it can be reversed in direction of rotation.

10. Conveying device according to Claim 2 or 3, **characterized in that** two U-shaped guide rollers (29, 30) which are arranged at a distance from each other and are directed with their cavities towards each other are arranged between the rails (23) and are intended for receiving the guide rollers (29, 30) connected to the chain links (26), and **in that** the individual chain link (26) comprises two strips (27, 28) which are spaced apart from each other, the chain hook (19) of the vehicle (2) interacting between the strips (27, 28) with a respective axle (37) of the guide rollers (29, 30).

11. Amusement device according to Claim 6 and 10, **characterized in that** the guide (14) of the cable pull (9) extends just below the chain links (26) in the region of the spacing situated between the strips (27, 28) of the chain links (26).

## Revendications

1. Dispositif de transport pour des véhicules (2) guidés sur rails, afin de surmonter la rampe d'un parcours ascendant et descendant, notamment pour des attractions foraines, suivant lequel une aide au remorquage, guidée le long des rails dans un guide (13), est amenée en engagement amovible avec le véhicule au moyen d'un crochet (19) à chaîne ou analogue,
**caractérisé en ce que** l'aide au remorquage est constituée d'un tronçon fini, notamment d'un tronçon (8) de chaîne, qui est relié par son extrémité (34) avant à la partie montante d'un câble (9) de traction guidé sans fin, et qui est tiré par ce câble vers le haut le long de la rampe du parcours ascendant jusqu'au-delà du sommet de ce parcours, puis est ramené vers le bas, le tronçon (8), dans sa position initiale et de repos, venant se placer par son extrémité arrière en dessous du véhicule (2) en attente, et se trouvant par son extrémité avant au-dessus de la poulie (17) de renvoi la plus extérieure du câble (9) de traction, poulie qui se situe dans la région du pied de la rampe du parcours ascendant.

2. Dispositif de transport suivant la revendication 1, **caractérisé en ce que** le tronçon (8) est constitué de quelques maillons (26) de chaîne, qui sont guidés par l'intermédiaire de galets (29, 30) de guidage dans un propre guide (13) s'étendant le long des rails (22, 23).

3. Dispositif de transport suivant la revendication 2, **caractérisé en ce que** chaque maillon (26) de chaîne du tronçon (8) a la même longueur que l'empattement (11) des roues (3) du véhicule (2).

4. Dispositif de transport suivant l'une des revendications 1 à 3, **caractérisé en ce que** le tronçon (8) et le câble (9) de traction constituent un entraînement sans fin guidé au moyen d'un équipement (15) d'entraînement de câble, par exemple d'un treuil ou d'un entraînement par adhérence.

5. Dispositif de transport suivant la revendication 4, **caractérisé en ce qu'**une poulie (17) de renvoi pour le câble (9) de traction se trouve au pied de la rampe du parcours (5) ascendant, de telle sorte que le câble (9) de traction, à partir du pourtour de la poulie (17) de renvoi, monte linéairement sur l'extrémité (34) antérieure du tronçon (8).

6. Dispositif de transport suivant l'une des revendications 1 à 5, **caractérisé en ce que** le câble (9) de traction est guidé parallèlement au guide (13) au moyen d'un guide (14) constitué de poulies (14) de câble ou d'éléments de glissement.

7. Dispositif de transport suivant la revendication 5, **caractérisé en ce que** l'écartement des poulies (14) de câble est nettement moindre en parcours (4) courbe qu'en parcours (5) rectiligne.

8. Dispositif de transport suivant les revendications 4 et 6, **caractérisé en ce que** le câble (9) de traction se dégage du guide (13) après le sommet du parcours (5) ascendant et est ramené vers l'équipement (15) d'entraînement de câble.

9. Dispositif de transport suivant la revendication 4, 5 ou 8, **caractérisé en ce que** l'équipement (15) d'entraînement de câble est conçu à direction de rotation réversible.

10. Dispositif de transport suivant la revendication 2 ou 3, **caractérisé en ce que** deux profilés (20, 21) de guidage en forme de U, disposés à distance entre eux et dont les cavités se font face, sont disposés entre les rails (23) pour recevoir les galets (29, 30) de guidage assemblés aux maillons (26) de chaîne, et **en ce que** chaque maillon (26) de chaîne est constitué de deux barrettes (27, 28) formant un intervalle entre elles, le crochet (19) à chaîne du véhicule (2) coopérant, entre les barrettes (27, 28), avec un axe (37) respectif des galets (29, 30) de guidage.

11. Attraction foraine suivant les revendications 6 et 10, **caractérisée en ce que** le guide (14) du câble (9) de traction s'étend juste en dessous des maillons (26) de chaîne dans la région de l'intervalle présent entre les barrettes (27, 28) des maillons (26) de chaîne.
